# EUROPÄISCHE PATENTSCHRIFT

(11) **EP 2 459 041 B1**
(45) Veröffentlichungstag und Bekanntmachung des Hinweises auf die Patenterteilung: **04.03.2015**
(21) Anmeldenummer: 10732995.5
(22) Anmeldetag: 19.07.2010
(51) Int. Cl.: A47L 9/00, A47L 9/16, A47L 9/10

(54) **STAUBSAUGER MIT STAUBABSCHEIDEEINHEIT**
VACUUM CLEANER WITH SEPARATOR UNIT
ASPIRATEUR AVEC UNITE DE SEPARATION

(30) Priorität: 31.07.2009 DE 102009035619
(43) Veröffentlichungstag der Anmeldung: 06.06.2012
(73) Patentinhaber: BSH Bosch und Siemens Hausgeräte GmbH, 81739 München (DE)
(72) Erfinder: HAUPTLORENZ, Carsten, 07318 Wittgendorf (DE); HUSNIK, Stephan, 98646 Hildburghausen (DE); RINK, Melinda, 98646 Zeilfeld (DE); STORATH, Martin, 97464 Niederwerrn /Ortst. Oberwerrn (DE); ULLRICH, Christian, 97519 Riedbach (DE); BACH, Benedikt, 97638 Mellrichstadt (DE)
(86) Internationale Anmeldenummer: PCT/EP2010/060378
(87) Internationale Veröffentlichungsnummer: WO 2011/012476

(56) Entgegenhaltungen:
- EP-A2- 1 935 309
- WO-A1-02/067753
- GB-A- 2 448 915
- JP-A- 2006 212 334
- US-A1- 2006 200 934
- US-A1- 2009 144 932

## Beschreibung

### Gebiet der Erfindung

Die vorliegende Erfindung betrifft einen Staubsauger mit einem Gehäuse und einer entnehmbaren Staubabscheideeinheit, die einen Deckel und eine Deckelverriegelung aufweist, und die in ihrer montierten Lage an dem Staubsauger angeordnet ist, und die Deckelverriegelung in eine erste und eine zweite Stellung bringbar ist, wobei der Deckel in der ersten Stellung der Deckelverriegelung an der Staubabscheideeinheit fixiert, und in der zweiten Stellung der Deckelverriegelung von der Staubabscheideeinheit lösbar ist, und der Staubsauger ein Begrenzungsmittel zur Fixierung der Deckelverriegelung in der ersten Stellung aufweist.

### Hintergrund der Erfindung

Die WO 02/067753 A1 zeigt einen Staubsauger mit einer davon entfernbaren Staubabscheideeinheit. Um zu verhindern, dass der Deckel versehentlich geöffnet wird, während der Sauger im Betrieb ist, hat das Staubsaugergehäuse einen Vorsprung, der in eine Nut einer Betätigung an der Staubabscheideeinheit passt, wenn die Abscheideeinheit im Gehäuse eingesetzt ist. So wird verhindert, dass sich die Betätigung vertikal verlagert, was notwendig ist, damit der Deckel der Abscheideeinheit freigegeben wird.

In GB 2448915 A ist ein Staubsauger mit einer davon lösbaren Staubkammer zu sehen. Nach dem Saugvorgang kann es notwendig sein, die Sammelkammer zu entleeren. Dazu löst der Benutzer die Sammelkammer vom Staubsaugerhauptkörper durch Herunterdrücken eines Knopfes. Ein zweiter Teil eines Betätigungselements bewegt sich dabei nicht abwärts, weil ein verschiebbares Element von diesem zweiten Teil beabstandet ist, während die Sammelkammer im Staubsauger eingesetzt ist. Somit kann der Benutzer die Sammelkammer vom Staubsaugerhauptkörper entfernen, ohne Gefahr zu laufen, dass der zweite Teil des Betätigungselements den Deckel der Staubsammelkammer freigibt.

JP 2006-212334 A offenbart einen Staubsauger mit einer Staubsammeleinheit, die vom Staubsauger entfernbar ist. Er umfasst einen Mechanismus, der verhindert, dass sich der Deckel der Staubsammeleinheit öffnet, wenn sie in dem Staubsauger eingesetzt ist, selbst wenn der Benutzer versehentlich den Knopf zum Lösen der Verriegelung betätigt. Beispielsweise offenbart die Deutsche Offenlegungsschrift DE 103 50 718 A1 einen Filter für einen Staubsauger, welcher lösbar in einer Staubsammelkammer eines Hauptkörpers eines Staubsaugers montiert ist. Bei dem bekannten Staubsaugerfilter ist ein Paar von Führungsvorsprüngen zumindest am Deckel und/oder am Filterkörper gebildet, um den Filter zu führen, sodass er richtig in einer Staubsammelkammer montiert ist. Ein Nutzer kann den Filter in die Staubsammelkammer des Staubsaugers unter Verwendung eines Deckelhandgriffs montieren. Die Führungsvorsprünge des Deckels gleiten entlang von Führungsausnehmungen, welche an der Innenfläche der Staubsammelkammer gebildet sind, nach unten, wodurch der Filter an einem geeigneten Ort innerhalb der Staubsammelkammer angeordnet ist.

Weiter ist aus der Britischen Offenlegungsschrift GB 2453995 A eine Reinigungsvorrichtung bekannt, bei der ein Filter über die Seite der Vorrichtung entnehmbar ist. Hierzu ist der Filter über eine klappbare Tür der Vorrichtung, die ein Rad enthält, zugänglich. Ein Seitenteil der Vorrichtung weist eine Tür auf, die über ein Scharnier an dem Hauptteil der Vorrichtung angeordnet ist. Die Tür weist ein Rad sowie eine Befestigungsvorrichtung auf. Weiter weist die bekannte Reinigungsvorrichtung einen Sammelbehälter auf. Um den Sammelbehälter zu leeren löst der Benutzer einen Zyklonabscheider von dem Hauptteil der Reinigungsvorrichtung indem er einen Freigabeknopf drückt und den Zyklonabscheider entnimmt. Anschließend drückt der Benutzer einen weiteren Freigabeknopf um eine Arretierung zu lösen. Der Sammelbehälter, in dem sich Schmutz und Staub angesammelt hat, kann somit entleert werden.

Weiter ist beispielsweise die Europäische Offenlegungsschrift EP 1938735 A2 bekannt, in der ein Staubsauger mit einer Staubsammeleinheit offenbart ist. Die Staubsammeleinheit ist mit dem Staubsauger lösbar verbunden, und weist ein Schließteil auf, das auf der einen Seite an der Oberfläche eines Deckels der Staubsammeleinheit fest verbunden ist und auf der anderen Seite von dem Deckel hervorsteht und elastisch gelagert ist. Wenn die Staubsammeleinheit vollständig in dem entsprechenden Teil des Staubsaugers eingeführt ist, ist das lose Ende des Schließteils elastisch eingeführt und blockiert die Staubsammeleinheit über eine Nut an dem Gehäuse des Staubsaugers. Um die Staubsammeleinheit zu entnehmen drückt der Benutzer das lose Ende herunter und zieht die Staubsammeleinheit an ihrem Griff heraus.

Aus der Europäischen Offenlegungsschrift EP 1728460 A1 ist beispielsweise eine Vorrichtung zur Fixierung und Trennung eines Aufnahmebehälters mit einer Zykloneinheit bekannt. Die Vorrichtung weist einen Bügelgriff, einen Sperr-/ Entsperrteil und ein Fixierteil auf. Das Sperr/Entsperrteil fixiert und entriegelt den Handgriff. In der ersten Stellung ist die Verbindung zwischen der Zykloneinheit und dem Staubbehälter fest. Der Handgriff ist in der ersten Stellung durch den Blockier- und Freigabeteil blockiert. Hierbei sind Zykloneinheit und Staubbehälter fest miteinander verbunden. Befindet sich der Handgriff in einer zweiten Position, können Zykloneinheit und Staubbehälter getrennt werden. Der Sperr/Entsperrteil weist einen Knopf und ein elastisches Element auf, und ist an dem Handgriff des Staubsammelbehälters angeordnet.

Weiter sind beutellose Staubsauger bekannt, bei denen der Griff einer Staubsammeleinheit in eine Aussparung eines Gehäuses eintaucht. Es sind darüber hinaus Verriegelungen zur Fixierung eines Deckels an einer Staubabscheideeinheit eines Staubsaugers bekannt. Bei Betätigung dieser Fixierung bzw. eines Betätigungselements kann der Deckel von der Staubabscheideeinheit gelöst werden. Ist die Staubabscheideeinheit an dem Staubsauger angeordnet, befindet sich ein Gehäusedeckel über der Staubabscheideeinheit, sodass diese von außen unsichtbar ist.

### Der Erfindung zugrundeliegende Aufgabe

Der Erfindung liegt die Aufgabe zugrunde, einen gegenüber dem Stand der Technik benutzerfreundlicheren Staubsauger bereitzustellen. Insbesondere soll eine Fehlbedienung der Deckelverriegelung einer Staubabscheideeinheit des Staubsaugers verhindert werden. Des Weiteren soll eine formschöne Ausbildung der Staubabscheideeinheit ohne störende abstehende Teile erreicht werden.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch einen Staubsauger mit den Merkmalen des Anspruchs 1.

Unter einem Staubsauger sind mit elektrischer Energie betriebene Geräte zur Aufnahme von Staub zu verstehen, wobei sowohl netzbetriebene als auch Batterie- oder Akkugeräte eingeschlossen sind. Unter einer Staubabscheideeinheit ist eine Vorrichtung zu verstehen, in welcher die mit Schmutz beladene Saugluft von dem Schmutz gereinigt werden kann. Beispielsweise kann eine solche Staubabscheideeinheit einen Filterbeutel mit oder ohne Korb, oder einen Fliehkraftabscheider aufweisen, und ist im bestimmungsgemäßen Betrieb in ihrer montierten Lage an dem Staubsauger angeordnet. Um beispielsweise den in ihr angesammelten Staub und Schmutz entsorgen zu können, kann die Staubabscheideeinheit dem Staubsauger entnommen werden. Zum Entleeren kann der Deckel vorteilhafterweise von der entnommenen Staubabscheideeinheit abgenommen werden.

Es ist ein erreichbarer Vorteil des erfindungsgemäßen Staubsaugers, dass die Deckelverriegelung in der montierten Lage der Staubabscheideeinheit unbedienbar ist, und hierdurch ein Lösen des Deckels von der Staubabscheideeinheit verhindert werden kann. Dies ist erfindungsgemäß durch das Begrenzungsmittel erreichbar, durch das die Deckelverriegelung nicht in die zweite Stellung bringbar ist und somit nur in der ersten Stellung sein kann, in der sie den Deckel an der Staubabscheideeinheit fixiert. Durch das Begrenzungsmittel ist vorteilhafterweise eine Einschränkung der möglichen Stellungen der Deckelverriegelung in der montierten Lage der Staubabscheideeinheit auf die erste Stellung erreichbar, indem das Begrenzungsmittel die Bewegung der Deckelverriegelung von der ersten Stellung in die zweite Stellung verhindert. Dies kann beispielsweise erreicht werden, indem die Deckelverriegelung bei einer Bewegung von der ersten Stellung zu der zweiten Stellung vor Erreichen der zweiten Stellung an das Begrenzungsmittel anschlägt.

Die Deckelverriegelung ist in eingebautem Zustand der Staubabscheideeinheit zumindest teilweise offenliegend. Bei einer zumindest teilweise offenliegenden Deckelverriegelung ist zumindest ein Teil der Deckelverriegelung von dem Benutzer des Staubsaugers während des bestimmungsgemäßen Betriebs zugänglich. Somit kann der offenliegende Teil der Deckelverriegelung von außen sichtbar sein. Hierdurch ist eine einfache und kostengünstige Bauweise des Staubsaugers erreichbar, die auch besonders benutzerfreundlich ist, da der Benutzer damit den korrekten Verschluss des Deckels jederzeit überprüfen kann.

Durch die Erfindung kann vorteilhafterweise eine Fehlbedienung, z.B. die ungewollte Ablösung des Deckels von der Staubabscheideeinheit durch eine Betätigung der Deckelverriegelung während des Saugvorgangs, vermieden werden. Hierdurch ist eine Fehlfunktion des Staubsaugers, z.B. ein Verlust der Saugleistung durch zusätzliche unbeabsichtigte Öffnungen, vermeidbar.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche.

In einer weiteren bevorzugten Ausführungsform weist die Deckelverriegelung ein Bedienelement auf. Besonders vorzugsweise ist zumindest ein Teil des Bedienelements in eingebautem Zustand der Staubabscheideeinheit offenliegend. Vorteilhafterweise kann die Deckelverriegelung durch das Bedienelement betätigt werden, indem z.B. der Benutzer des Staubsaugers die Deckelverriegelung über das Bedienelement von der ersten in die zweite Stellung bringen kann, um den Deckel abheben zu können, und von der zweiten in die erste Stellung bringen kann, um den Deckel an der Staubabscheideeinheit fixieren zu können. Um eine Fehlbedienung und somit die versehentliche Entriegelung des Deckels vermeiden zu können, ist das Bedienelement vorteilhafterweise in der montierten Lage der Staubabscheideeinheit nicht bedienbar. Besonders vorzugsweise weist das Bedienelement eine Bedienfläche auf, um eine leichte Bedienung der Deckelverriegelung ermöglichen zu können. Der Benutzer kann z.B. die Deckelverriegelung durch Drücken mit einem Finger auf die Bedienfläche betätigen.

Die Erfindung weiterbildend ist vorzugsweise vorgesehen, dass das Bedienelement in der montierten Lage der Staubabscheideeinheit zumindest teilweise mit einer Oberfläche des Gehäuses bündig abschließt. Besonders vorzugsweise ist der mit der Oberfläche des Gehäuses bündig abschließende Teil des Bedienelements offenliegend. Vorteilhafterweise ist das Bedienelement dabei so im Gehäuse eingehaust, dass eine Betätigung und somit eine Entriegelung des Deckels verhindert werden kann. Dies kann z.B. durch Wahl geeigneter Abstände vom Bedienelement zum Gehäuse realisiert werden. Indem der offenliegende Teil des Bedienelements mit der Oberfläche des Gehäuses bündig abschließt, und so mit dem Gehäuse auf einem Niveau liegt, ist eine formschöne Ausbildung des Staubsaugers erreichbar.

In einer Ausführung der Erfindung ist das Begrenzungsmittel an dem Gehäuse angeordnet. Besonders vorzugsweise ist das Begrenzungsmittel ein Teil des Gehäuses. Vorteilhafterweise kann somit die Funktion des Begrenzungsmittels durch das Gehäuse erfüllt werden. Hierdurch ist ein Staubsauger mit reduzierter Anzahl an Bauteilen erreichbar, was zu einem kostengünstigeren Staubsauger führen kann. Durch das an dem Gehäuse angeordnete Begrenzungsmittel kann in montierter Lage der Staubabscheideeinheit eine mechanisch zuverlässige Verhinderung der Bewegung der Deckelverriegelung von der ersten in die zweite Stellung erreicht werden. Die Realisierung des Begrenzungsmittels als Teil des Gehäuses kann vorteilhafterweise über geeignete Abstände zwischen Gehäuse und Deckelverriegelung ermöglicht werden. Erfindungsgemäß ist vorzugsweise vorgesehen, dass die Staubabscheideeinheit einen Handgriff aufweist. Hierdurch ist erreichbar, dass die Staubabscheideeinheit beim Entnehmen aus dem Staubsauger leicht handhabbar ist, um z.B. den in der Staubabscheideeinheit angesammelten Schmutz leicht entleeren zu können.

In einer bevorzugten Ausführung der Erfindung weist das Gehäuse eine Handgriffaussparung zur Aufnahme des Handgriffs in der montierten Lage der Staubabscheideeinheit auf. Vorteilhafterweise kann durch die Aufnahme des Handgriffs in der Handgriffaussparung eine Lagefixierung der Staubabscheideeinheit im Gehäuse des Staubsaugers realisierbar sein. Hierdurch ist erreichbar, dass die Staubabscheideeinheit in der montierten Lage nur in ihrer bestimmungsgemäßen Position, in der Öffnungen an der Staubabscheideeinheit mit den entsprechenden Öffnungen des Staubsaugers korrespondieren, an dem Staubsauger angeordnet werden kann. Weiter ist erreichbar, dass durch die Aussparrung im Gehäuse ein leichtes Einführen der Staubabscheideeinheit in das Gehäuse gewährleistet werden kann. Dabei kann sowohl die visuelle Ausrichtung als auch das Einsetzen selbst durch die Führung des Handgriffs in der Handgriffaussparung erleichtert werden. Weiter ist durch das Versenken des Handgriffs in der Handgriffaussparung eine formschöne Ausbildung der Staubabscheideeinheit ohne störende abstehende Teile erreichbar. Vorzugsweise ist das Begrenzungsmittel Teil der Handgriffaussparung.

Die Erfindung weiterbildend ist vorzugsweise vorgesehen, dass die Deckelverriegelung an dem Handgriff angeordnet ist. Besonders vorzugsweise ist die Deckelverriegelung beweglich an dem Handgriff gelagert. Besonders vorzugsweise weist die Deckelverriegelung ein Bedienelement auf, das an dem Handgriff angeordnet ist. Durch die an dem Handgriff angeordnete Deckelverriegelung ist ein leicht realisierbares Begrenzungsmittel erreichbar, das z.B. Teil der Handgriffaussparung sein kann. Weiter ist erreichbar, dass die an dem Handgriff angeordnete Deckelverriegelung zur Entleerung der Staubabscheideeinheit leicht von dem Benutzer bedienbar sein kann.

In einer Ausführung der Erfindung ist die Deckelverriegelung beweglich gelagert. Besonders vorzugsweise ist die Deckelverriegelung drehbar gelagert. Vorteilhafterweise weist die Deckelverriegelung hierzu eine Drehachse auf. Eine beweglich gelagerte Deckelverriegelung kann leicht in die erste oder zweite Stellung gebracht werden, wodurch eine leichte Handhabung erreichbar ist. Weiter ist erreichbar, dass eine beweglich gelagerte Deckelverriegelung eine hohe mechanische Zuverlässigkeit aufweisen kann.

In einer Ausführung der Erfindung weist die Deckelverriegelung ein elastisches Element auf. Besonders vorzugsweise weist die Deckelverriegelung eine Feder auf. Vorteilhafterweise kann die Deckelverriegelung durch das elastische Element in die erste Stellung gebracht werden. Dies kann eine besonders leichte Handhabung der Staubabscheideeinheit ermöglichen, da der Benutzer z.B. nach der Entleerung der Staubabscheideeinheit den Deckel nur noch auf die Staubabscheideeinheit aufsetzen muss, und die Deckelverriegelung selbstständig von der zweiten Stellung in die erste Stellung geht, und somit den Deckel wieder an der Staubabscheideeinheit fixiert.

Erfindungsgemäß ist vorzugsweise vorgesehen, dass der Staubsauger eine Aufnahmevorrichtung aufweist, und die Staubabscheideeinheit in der montierten Lage in der Aufnahmevorrichtung angeordnet ist. Besonders vorzugsweise ist die Staubabscheideeinheit in der montierten Lage zumindest teilweise von der Aufnahmevorrichtung umschlossen. Hierdurch ist eine hohe Lagestabilität der Staubabscheideeinheit in der montierten Lage erreichbar. Besonders vorzugsweise schließt der Deckel in der montierten Lage der Staubabscheideeinheit bündig mit der Oberfläche des Gehäuses ab. Vorteilhafterweise kann hierdurch eine formschöne Ausbildung des Staubsaugers erreicht werden.

Die vorliegende Erfindung ermöglicht mit einfachen konstruktiven und kostengünstigen Mitteln die Bereitstellung eines Staubsaugers mit einer Staubabscheideeinheit, bei der eine Fehlbedienung der Deckelverriegelung, z.B. während des Saugvorgangs verhindert werden kann. Zudem ist eine leichte Bedienung der Deckelverriegelung erreichbar. Weiter kann eine formschöne Ausbildung des Staubsaugers, z.B. ohne abstehende Teile erreicht werden.

### Kurzbeschreibung der Zeichnungen

Weitere vorteilhafte Ausgestaltungen werden nachfolgend an Hand eines in den Zeichnungen dargestellten Ausführungsbeispiels, auf welches die Erfindung jedoch nicht beschränkt ist, näher beschrieben.

Es zeigen schematisch:
- Fig. 1: einen Staubsauger in einer perspektivischen Ansicht von oben;
- Fig. 2: einen Staubsauger gemäß Fig. 1 in einer perspektivischen Schnittansicht;
- Fig. 3: ein Detail des Staubsaugers nach Detail A aus Fig. 2; und schließlich
- Fig. 4: einen Staubsauger in einer Schnittdarstellung.

### Ausführliche Beschreibung anhand von einem Ausführungsbeispiel

Bei der nachfolgenden Beschreibung einer bevorzugten Ausführungsform der vorliegenden Erfindung bezeichnen gleiche Bezugszeichen gleiche oder vergleichbare Komponenten.

Das Ausführungsbeispiel wird im Folgenden anhand der Fig. 1 bis 4 erläutert. In Fig. 1 dargestellt ist ein Staubsauger 10 mit einem Gehäuse 11, einer Oberfläche 12 des Gehäuses 11 und einer entnehmbaren Staubabscheideeinheit 20. In Fig. 2 ist der Staubsauger 10 in einer perspektivischen Schnittansicht dargestellt. Fig. 3 zeigt ein Detail des Staubsaugers 10 nach Detail A aus Fig. 2. Schließlich zeigt Fig. 4 eine Schnittdarstellung des Staubsaugers. Die Staubabscheideeinheit 20 weist einen Deckel 21, eine Deckelverriegelung 23 und einen Handgriff 22 auf und ist in ihrer montierten Lage an dem Staubsauger 10 angeordnet. In den Fig. 1 bis 4 ist die Staubabscheideeinheit 20 in ihrer montierten Lage gezeigt. In der montierten Lage ist die Staubabscheideeinheit 20 in einer Aufnahmevorrichtung des Staubsaugers 10 angeordnet. Dies ermöglicht eine stabile Lage der Staubabscheideeinheit 20 während des Betriebs des Staubsaugers 10.

Die Deckelverriegelung 23 ist in eine erste und in eine zweite Stellung bringbar, wobei die Deckelverriegelung 23 aus Darstellungsgründen in den Fig. nur in der ersten Stellung gezeigt ist. In der ersten Stellung fixiert die Deckelverriegelung 23 den Deckel 21 an der Staubabscheideeinheit 20. In der zweiten Stellung der Deckelverriegelung 23 ist der Deckel 21 von der Staubabscheideeinheit 20 lösbar, um z.B. den in der Staubabscheideeinheit 20 angesammelten Schmutz entleeren zu können.

In eingebautem Zustand der Staubabscheideeinheit 20, also in der montierten Lage der Staubabscheideeinheit 20 ist die Deckelverriegelung 23 offenliegend, und ist somit sichtbar. Die Deckelverriegelung 23 weist ein Bedienelement 24 zur Bedienung der Deckelverriegelung 23 auf. In der montierten Lage der Staubabscheideeinheit 20 schließt das Bedienelement mit der Oberfläche 12 des Gehäuses 11 bündig ab. Hierdurch wird eine besonders formschöne Ausbildung des Staubsaugers erreicht. An dem Bedienelement 24 ist eine Bedienfläche 25 angeordnet, über die der Benutzer die Deckelverriegelung 23 besonders leicht bedienen kann. Hierzu umgreift der Benutzer den Handgriff 22 mit seiner Hand und drückt mit dem Daumen auf die Bedienfläche 25. Hierdurch bringt der Benutzer die Deckelverriegelung 23 von der ersten in die zweite Stellung, und kann somit den Deckel 21 von der Staubabscheideeinheit 20 abnehmen, um den in der Staubabscheideeinheit 20 angesammelten Schmutz entleeren zu können.

Der Staubsauger 10 weist weiter ein Begrenzungsmittel 14 zur Fixierung der Deckelverriegelung 23 in der ersten Stellung auf. In der montierten Lage der Staubabscheideeinheit 20 sind die möglichen Stellungen der Deckelverriegelung 23 aufgrund des Begrenzungsmittels 14 auf die erste Stellung eingeschränkt. Hierdurch wird sichergestellt, dass der Deckel 21 der Staubabscheideeinheit 20 während des Betriebs des Staubsaugers 10 nicht versehentlich durch Betätigung der Deckelverriegelung 23 über das Bedienelement 24 gelöst werden kann.

Das Gehäuse 11 des Staubsaugers 10 weist eine Handgriffaussparung 13 zur Aufnahme des Handgriffs 22 der Staubabscheideeinheit 20 in der montierten Lage der Staubabscheideeinheit 20 auf. Durch die Handgriffaussparung 13 im Gehäuse 11 kann ein leichtes Einführen der Staubabscheideeinheit 20 gewährleistet werden. Dabei wird sowohl die visuelle Ausrichtung als auch das Einsetzen selbst durch Führung des Handgriffs 22 erleichtert. Das Begrenzungsmittel 14 ist Teil der Handgriffaussparung 13, und ist somit an dem Gehäuse 11 angeordnet. Das Begrenzungsmittel 14 ist also über geeignete Abstände zwischen dem Bedienelement 24 der Deckelverriegelung 23 und der Handgriffaussparung 13 des Gehäuses 11 realisiert.

Die an dem Handgriff 22 angeordnete Deckelverriegelung 23 ist drehbar, also beweglich gelagert, und kann somit leicht bedient werden. Die Deckelverriegelung 23 weist ein aus Darstellungsgründen nicht gezeigtes elastisches Element auf, das die Deckelverriegelung 23 von der zweiten in die erste Stellung bringt.

Die vorliegende Erfindung ermöglicht mit einfachen konstruktiven und kostengünstigen Mitteln die Bereitstellung eines Staubsaugers mit einer Staubabscheideeinheit, bei der eine Fehlbedienung der Deckelverriegelung, z.B. während des Saugvorgangs verhindert werden kann. Zudem ist eine leichte Bedienung der Deckelverriegelung erreichbar. Weiter kann eine formschöne Ausbildung des Staubsaugers, z.B. ohne abstehende Teile erreicht werden.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 10: Staubsauger
- 11: Gehäuse
- 12: Oberfläche des Gehäuses
- 13: Handgriffaussparung
- 14: Begrenzungsmittel

- 20: Staubabscheideeinheit
- 21: Deckel
- 22: Handgriff
- 23: Deckelverriegelung
- 24: Bedienelement
- 25: Bedienfläche

## Patentansprüche

1. Staubsauger (10) mit einem Gehäuse (11) und einer entnehmbaren Staubabscheideeinheit (20), die einen Deckel (21) und eine Deckelverriegelung (23) aufweist, und die in ihrer montierten Lage an dem Staubsauger (10) angeordnet ist, und die Deckelverriegelung (23) in eine erste und eine zweite Stellung bringbar ist, wobei der Deckel (21) in der ersten Stellung der Deckelverriegelung (23) an der Staubabscheideeinheit (20) fixiert, und in der zweiten Stellung der Deckelverriegelung (23) von der Staubabscheideeinheit (20) lösbar ist, und der Staubsauger (10) ein Begrenzungsmittel (14) zur Fixierung der Deckelverriegelung (23) in der ersten Stellung aufweist, wobei in der montierten Lage der Staubabscheideeinheit (20) die möglichen Stellungen der Deckelverriegelung (23) aufgrund des Begrenzungsmittels (14) auf die erste Stellung eingeschränkt sind, **dadurch gekennzeichnet, dass** die Deckelverriegelung (23) in eingebautem Zustand der Staubabscheideeinheit (20) zumindest teilweise offenliegend ist.

2. Staubsauger (10) nach Anspruch 1, **dadurch gekennzeichnet, dass** die Deckelverriegelung (23) ein Bedienelement (24) aufweist.

3. Staubsauger (10) nach Anspruch 2, **dadurch gekennzeichnet, dass** das Bedienelement (24) in der montierten Lage der Staubabscheideeinheit (20) zumindest teilweise mit einer Oberfläche (12) des Gehäuses (11) bündig abschließt.

4. Staubsauger (10) nach einem der vorherigen Ansprüche, **dadurch gekennzeichnet, dass** das Begrenzungsmittel (14) an dem Gehäuse (11) angeordnet ist.

5. Staubsauger (10) nach einem der vorherigen Ansprüche, **dadurch gekennzeichnet, dass** die Staubabscheideeinheit (20) einen Handgriff (22) aufweist.

6. Staubsauger (10) nach Anspruch 5, **dadurch gekennzeichnet, dass** das Gehäuse (11) eine Handgriffaussparung (13) zur Aufnahme des Handgriffs (22) in der montierten Lage der Staubabscheideeinheit (20) aufweist.

7. Staubsauger (10) nach Anspruch 6, **dadurch gekennzeichnet, dass** das Begrenzungsmittel (14) Teil der Handgriffaussparung (13) ist.

8. Staubsauger (10) nach einem der Ansprüche 5 bis 7, **dadurch gekennzeichnet, dass** die Deckelverriegelung (23) an dem Handgriff (22) angeordnet ist.

9. Staubsauger (10) nach einem der vorherigen Ansprüche, **dadurch gekennzeichnet, dass** die Deckelverriegelung (23) beweglich gelagert ist.

10. Staubsauger (10) nach einem der vorherigen Ansprüche, **dadurch gekennzeichnet, dass** die Deckelverriegelung (23) ein elastisches Element aufweist.

11. Staubsauger (10) nach einem der vorherigen Ansprüche, **dadurch gekennzeichnet, dass** der Staubsauger (10) eine Aufnahmevorrichtung aufweist, und die Staubabscheideeinheit (20) in der montierten Lage in der Aufnahmevorrichtung angeordnet ist.

## Claims

1. Vacuum cleaner (10) having a housing (11) and a removable dust separation unit (20), which has a cover (21) and a cover locking means (23) and which is disposed on the vacuum cleaner (10) in its mounted state, and the cover locking means (23) can be moved to a first and second position, with the cover (21) being fixed on the dust separation unit (20) in the first position of the cover locking means (23) and being able to be detached from the dust separation unit (20) in the second position of the cover locking means (23), and the vacuum cleaner (10) has a limiting means (14) to fix the cover locking means (23) in the first position, wherein when the dust separation unit (20) is in its mounted state, the possible positions of the cover locking means (23) are restricted to the first position due to the limiting means (14), **characterised in that** the cover locking means (23) is at least partially exposed when the dust separation unit (20) is in its incorporated state.

2. Vacuum cleaner (10) according to claim 1, **characterised in that** the cover locking means (23) has an operating element (24).

3. Vacuum cleaner (10) according to claim 2, **characterised in that** the operating element (24) lies at least partially flush with a surface (12) of the housing (11) when the dust separation unit (20) is in its mounted state.

4. Vacuum cleaner (10) according to one of the preceding claims, **characterised in that** the limiting means (14) is disposed on the housing (11).

5. Vacuum cleaner (10) according to one of the preceding claims, **characterised in that** the dust separation unit (20) has a handle (22).

6. Vacuum cleaner (10) according to claim 5, **characterised in that** the housing (11) has a handle cutout (13) to accommodate the handle (22) when the dust separation unit (20) is in its mounted state.

7. Vacuum cleaner (10) according to claim 6, **characterised in that** the limiting means (14) is part of the handle cutout (13).

8. Vacuum cleaner (10) according to one of claims 5 to 7, **characterised in that** the cover locking means (23) is disposed on the handle (22).

9. Vacuum cleaner (10) according to one of the preceding claims, **characterised in that** the cover locking means (23) is supported in a movable manner.

10. Vacuum cleaner (10) according to one of the preceding claims, **characterised in that** the cover locking means (23) has an elastic element.

11. Vacuum cleaner (10) according to one of the preceding claims, **characterised in that** the vacuum cleaner (10) has a holding apparatus and the dust separation unit (20) is disposed in the holding apparatus in its mounted state.

## Revendications

1. Aspirateur (10) comprenant un boîtier (11) et une unité de séparation de poussière amovible (20) qui présente un couvercle (21) et un dispositif de verrouillage de couvercle (23), et qui, dans sa position montée, est disposée sur l'aspirateur (10), et le dispositif de verrouillage de couvercle (23) pouvant être mis dans une première et dans une deuxième positions, le couvercle (21), dans la première position du dispositif de verrouillage de couvercle (23) étant fixé sur l'unité de séparation de poussière (20) et, dans la deuxième position du dispositif de verrouillage de couvercle (23), étant détachable de l'unité de séparation de poussière (20), et l'aspirateur (10) présentant un moyen de limitation (14) pour fixer le dispositif de verrouillage de couvercle (23) dans la première position, les positions possibles du dispositif de verrouillage de couvercle (23), dans la position montée de l'unité de séparation de poussière (20), étant limitées à la première position en raison du moyen de limitation (14), **caractérisé en ce que** le dispositif de verrouillage de couvercle (23), à l'état monté de l'unité de séparation de poussière (20), est situé au moins en partie à découvert.

2. Aspirateur (10) selon la revendication 1, **caractérisé en ce que** le dispositif de verrouillage de couvercle (23) présente un élément de commande (24).

3. Aspirateur (10) selon la revendication 2, **caractérisé en ce que** l'élément de commande (24), dans la position montée de l'unité de séparation de poussière (20), se termine au moins en partie au même niveau qu'une surface (12) du boîtier (11).

4. Aspirateur (10) selon l'une quelconque des revendications précédentes, **caractérisé en ce que** le moyen de limitation (14) est disposé sur le boîtier (11).

5. Aspirateur (10) selon l'une quelconque des revendications précédentes, **caractérisé en ce que** l'unité de séparation de poussière (20) présente une poignée (22).

6. Aspirateur (10) selon la revendication 5, **caractérisé en ce que** le boîtier (11) présente un évidement de poignée (13) pour loger la poignée (22) dans la position montée de l'unité de séparation de poussière (20).

7. Aspirateur (10) selon la revendication 6, **caractérisé en ce que** le moyen de limitation (14) fait partie de l'évidement de poignée (13).

8. Aspirateur (10) selon l'une quelconque des revendications 5 à 7, **caractérisé en ce que** le dispositif de verrouillage de couvercle (23) est disposé sur la poignée (22).

9. Aspirateur (10) selon l'une quelconque des revendications précédentes, **caractérisé en ce que** le dispositif de verrouillage de couvercle (23) est logé de manière mobile.

10. Aspirateur (10) selon l'une quelconque des revendications précédentes, **caractérisé en ce que** le dispositif de verrouillage de couvercle (23) présente un élément élastique.

11. Aspirateur (10) selon l'une quelconque des revendications précédentes, **caractérisé en ce que** l'aspirateur (10) présente un dispositif de logement, et **en ce que** l'unité de séparation de poussière (20), dans la position montée, est disposée dans le dispositif de logement.
